# FASCICULE DE BREVET EUROPEEN

(11) **EP 4 214 113 B1**
(45) Date de publication et mention de la délivrance du brevet: **30.10.2024**
(21) Numéro de dépôt: 21777468.6
(22) Date de dépôt: 10.09.2021
(51) Int. Cl.: B63B 35/38, B63B 35/32, B63G 9/04, E02B 15/08, B63B 35/44

(54) **STRUCTURE FLOTTANTE POUR FORMER UN BARRAGE FLOTTANT**
SCHWIMMENDE STRUKTUR ZUR HERSTELLUNG EINES SCHWIMMENDEN AUSLEGERS
FLOATING STRUCTURE FOR FORMING A FLOATING BOOM

(30) Priorité: 18.09.2020 FR 2009507
(43) Date de publication de la demande: 26.07.2023
(73) Titulaire: Cubisystem, 50580 Portbail (FR)
(72) Inventeur: VEYRIERES, Philippe, 50580 PORTBAIL (FR)
(74) Mandataire: Loyer & Abello
(86) Numéro de dépôt international: PCT/EP2021/075000
(87) Numéro de publication internationale: WO 2022/058251

(56) Documents cités:
- WO-A1-2015/081149
- DE-A1- 102012 100 759
- FR-A1- 3 014 830
- KR-B1- 101 689 630

## Description

### Domaine technique

L'invention se rapporte au domaine des blocs flottants modulaires destinés à constituer par assemblage des structures flottantes et aux structures flottantes obtenues avec de tels blocs flottants. Ces structures flottantes ont de multiples applications telles que notamment des barrières anti-intrusion, des barrages anti-sargasses, des barrages anti-algues, des barrages anti-pollution, des centrales photovoltaïques ou bien encore des ensembles flottants brise clapot et atténuateur de houle.

### Arrière-plan technologique

Il est connu des structures flottantes par exemple dans le document FR2699495. De telles structures comprennent une pluralité de rangées de blocs flottants modulaires cubiques. Les blocs sont assemblés entre eux afin de réaliser une surface flottante permettant le passage des personnes, des appareils ou le support d'appareils.

Chaque bloc comporte au niveau de ses arêtes verticales une oreille d'assemblage permettant d'assembler des blocs adjacents entre eux. Dans la structure flottante décrite dans ce document, quatre oreilles d'assemblages venant de quatre blocs adjacents sont superposées et assemblées ensemble à l'aide d'une clavette de blocage. La clavette de blocage traverse les logements de chacune des quatre oreilles d'assemblages et vient bloquer les quatre oreilles d'assemblages l'une contre l'autre. De plus, deux blocs adjacents formant le contour extérieur de la structure flottante sont également fixés l'un à l'autre par un dispositif de fixation au niveau des oreilles d'assemblage se trouvant sur la bordure de la structure flottante. De ce fait, chaque bloc est assemblé à un bloc adjacent par deux de ses oreilles d'assemblage de sorte que deux faces latérales périphériques de ces blocs soient parallèles et juxtaposées.

Ainsi, ce document décrit une structure flottante où les blocs flottants modulaires sont fixés au moins deux à deux voir quatre à quatre afin de former ladite structure. Dans une telle structure, il est donc nécessaire d'avoir un grand nombre de blocs flottants pour former une structure flottante allongée. Pour couvrir une longueur L avec une structure décrite dans ce document, il faut au moins une rangée de blocs flottants de côté de dimension C. De plus, les blocs sont assemblés de sorte que quatre blocs assemblés les uns aux autres ont une longueur égale à 2C. Ainsi, pour couvrir la longueur L, il y a donc besoin de N=L/C blocs par rangée, soit au moins 2N blocs au total.

De plus, il n'est possible de réaliser avec un tel assemblage qu'une structure composée de portions linéaires parallèles et/ou perpendiculaires ne permettant pas de s'adapter facilement à la topologie de la zone à équiper d'une telle structure. D'autres exemples d'assemblage de telles structures sont divulgués dans les documents DE102012100759 et FR3014830.

### Résumé

Une idée à la base de l'invention est de limiter le nombre de blocs flottants pour former une structure flottante.

Une autre idée à la base de l'invention est de faciliter la mise en oeuvre et l'assemblage d'une structure flottante, notamment pour former un barrage flottant ainsi que l'équilibre d'une telle structure flottante soumise à des conditions extérieures telles que le vent, la houle et les courants marins.

Une autre idée à la base de l'invention est de réaliser une structure flottante adaptable facilement, par exemple à la configuration d'un plan d'eau.

Selon un mode de réalisation, l'invention fournit une structure flottante pour former un barrage flottant comprenant au moins une rangée de blocs flottants modulaires parallélépipédiques rectangles, un bloc comportant quatre faces périphériques verticales se rejoignant au niveau de quatre arêtes verticales, chaque arête verticale portant une oreille d'assemblage dans laquelle un système d'assemblage peut être reçu afin d'assembler ledit bloc à un ou plusieurs blocs adjacents,
ladite ou chaque rangée comportant une pluralité de blocs assemblés les uns aux autres par des systèmes d'assemblage disposés dans deux oreilles d'assemblage diagonalement opposées de chaque bloc, hormis deux blocs d'extrémités,
ladite structure flottante étant configurée de manière que chaque bloc est assemblé à un bloc adjacent par une unique oreille d'assemblage.

La structure flottante comprend un équipement de protection s'étendant selon une direction longitudinale de la au moins une rangée, et formant une surface de protection de hauteur plus grande que la hauteur des blocs, l'équipement de protection étant fixé à une pluralité des oreilles d'assemblage des blocs, l'équipement de protection comportant des pans jointifs dessinant un "Y", les pans jointifs incluant deux pans obliques dans la partie supérieure et un pan sensiblement vertical dans la partie inférieure, le pan sensiblement vertical étant pourvu de lests, chaque pan jointif comportant une bâche imperméable et/ou un filet.

Grâce à ces caractéristiques, l'agencement des blocs de la structure flottante en les assemblant par leur diagonale et en limitant le nombre de système d'assemblage entre deux blocs adjacents permet de diminuer fortement le nombre de blocs nécessaires à l'assemblage d'une telle structure flottante. De plus, une telle structure est plus adaptable et plus facile à mettre en oeuvre. En effet, chaque bloc de la rangée n'étant assemblé qu'à l'aide d'une seule oreille d'assemblage avec un bloc adjacent, l'angle d'inclinaison de deux blocs adjacents d'une rangée peut ainsi être variable selon les besoins de -90° à 90°. Ainsi la structure flottante peut prendre des formes courbées de manière à s'adapter au besoin.

Pour couvrir une longueur L avec la structure de l'invention, il est possible d'utiliser une seule rangée de blocs. De plus, les blocs adjacents étant assemblés par leur diagonale, la longueur à prendre en compte pour un bloc de la structure est donc la longueur de la diagonale. Ainsi, pour couvrir la longueur L si les blocs sont de section carré, il y a donc besoin de M=L/(V2 x C) blocs par rangée, soit M blocs minimum, M étant nécessairement plus petit que N de l'art antérieur.

Par exemple pour atteindre une longueur de 10 m d'une structure flottante avec des blocs à section carré de 1 m de côté, il est nécessaire d'utiliser dans le document de l'art antérieur 20 blocs. L'invention permet quant à elle de n'avoir à utiliser qu'une rangée de 7 blocs pour atteindre une structure de 10 m de long, soit une diminution de 65% du nombre de blocs nécessaires.

Selon un mode de réalisation, l'un des pans obliques est fixé d'un côté de l'au moins une rangée de blocs et l'autre des pans obliques est fixé de l'autre côté de l'au moins une rangée de blocs de sorte à ce que l'équipement de protection soit fixé de part et d'autre de l'au moins une rangée de blocs.

Selon un mode de réalisation, l'un des pans obliques est un filet et les deux autres pans jointifs sont des bâches imperméables.

Selon un mode de réalisation, les deux pans obliques et le pan sensiblement vertical sont des filets.

Selon un mode de réalisation, les pans obliques sont pourvus dans leur partie supérieure d'attaches, chaque attache d'un pan oblique faisant face à une attache respective de l'autre pan oblique, les deux attaches formant ainsi une paire.

Selon un mode de réalisation, chaque paire d'attaches est attachée à un bloc à des oreilles opposées en diagonale sur le bloc, à raison d'une attache de la paire par oreille du bloc respectivement.

Un avantage de ces caractéristiques est que la méthode d'attache de la protection à un bloc en deux oreilles diagonalement opposées du bloc permet que le poids du filet s'exerce selon l'autre diagonale et permet ainsi de garder le bloc en équilibre dans une position où les oreilles sont dans un plan parallèle à la surface de l'eau, ce qui est renforcé par le lestage du filet. Lorsque le filet est chargé d'algues, la rangée de blocs auxquels il est attaché ne bascule pas, les algues ne passent pas par-dessus le filet.

Selon un mode de réalisation, la structure flottante est constituée d'une unique rangée de blocs flottants de sorte que chaque bloc est relié au plus à deux blocs adjacents.

Selon un mode de réalisation, chaque oreille d'assemblage est assemblée au plus à une seule autre oreille d'assemblage.

Selon un mode de réalisation, le système d'assemblage est configuré pour laisser libre la rotation autour d'un axe vertical au niveau de la liaison entre les deux blocs adjacents.

Ainsi, le système d'assemblage permet de moins contraindre la liaison entre deux blocs adjacents lors de l'utilisation. De plus, la liberté en rotation permet d'agencer l'angle d'inclinaison entre deux blocs adjacents plus facilement.

Selon un mode de réalisation, deux blocs adjacents assemblés l'un à l'autre d'une rangée présentent deux oreilles d'assemblage en superposition et dans laquelle les oreilles d'assemblage présentent un logement, le système d'assemblage traversant les logements des oreilles d'assemblage superposées afin d'assembler les blocs entre eux.

Ainsi, l'assemblage entre deux blocs adjacents se fait plus facilement entre deux blocs adjacents.

Selon un mode de réalisation, le système d'assemblage comprend un écrou et une vis munie d'une tête de vis, la vis traversant les deux logements des oreilles d'assemblage de manière à ce que la tête de vis et l'écrou prennent en sandwich les oreilles d'assemblage afin de solidariser deux blocs adjacents. De manière alternative, la vis peut être remplacée par exemple par une tige filetée et un autre écrou, ou par toute autre pièce de liaison, par exemple en métal ou en matière plastique.

Selon un mode de réalisation, le système d'assemblage comprend un cylindre placé autour de la vis au niveau des oreilles d'assemblage, le cylindre ayant un diamètre extérieur inférieur à un diamètre intérieur des logements pour permettre un glissement entre le cylindre et une paroi périphérique du logement.

Ainsi, le cylindre permet de limiter le débattement radial de la liaison entre deux blocs adjacents tout en laissant libre la rotation autour de l'axe vertical du système d'assemblage par rapport aux oreilles d'assemblage.

Selon un mode de réalisation, le cylindre présente une longueur supérieure à une épaisseur des deux oreilles d'assemblage superposées et le système d'assemblage comprend au moins une rondelle située entre la tête de vis et une première extrémité du cylindre, et au moins une rondelle située entre l'écrou et une deuxième extrémité du cylindre, les rondelles ayant un diamètre extérieur supérieur au diamètre intérieur du logement.

Ainsi, les rondelles permettent d'exercer l'effort de serrage du système vis/écrou sur le cylindre afin de conserver la rotation autour de l'axe verticale des deux blocs adjacents, tout en bloquant les oreilles d'assemblage l'une contre l'autre.

Selon un mode de réalisation, des blocs situés sur un périmètre extérieur de la structure flottante sont reliées les uns aux autres par un dispositif de réglage de l'orientation, le dispositif de réglage de l'orientation étant fixé aux blocs du périmètre extérieur sur une oreille d'assemblage faisant saillie vers l'extérieur de la structure flottante, et le dispositif de réglage de l'orientation étant configuré pour ajuster une orientation générale de la structure flottante.

Le dispositif de réglage de l'orientation permet également maintenir cette orientation en limitant la variation de distance entre deux oreilles d'assemblage de deux blocs adjacents. En effet, en réglant la longueur du dispositif de réglage de l'orientation, il est possible de modifier la distance entre deux oreilles d'assemblage de deux blocs adjacents et donc de modifier l'orientation de ces deux blocs l'un par rapport à l'autre.

Selon un mode de réalisation, le dispositif de réglage de l'orientation comprend un élément tendu ou rigide reliant l'oreille d'assemblage faisant saillie vers l'extérieur de la structure flottante des blocs du périmètre extérieur.

Selon un mode de réalisation, le dispositif de réglage de l'orientation est situé sur au moins deux bords opposées du périmètre extérieure de la structure flottante.

Selon un mode de réalisation, la structure flottante comprenant au moins deux dispositifs de réglage de l'orientation de part et d'autre de la structure flottante.

Selon un mode de réalisation, le dispositif de réglage de l'orientation comporte au moins une corde ou au moins un câble ou au moins une barre ou au moins une chaîne.

Selon un mode de réalisation, les oreilles d'assemblage de chaque bloc sont constituées d'une première oreille d'assemblage, d'une deuxième oreille d'assemblage, d'une troisième oreille d'assemble diagonalement opposée à la première oreille d'assemblage et d'une quatrième oreille d'assemblage diagonalement opposée à la deuxième oreille d'assemblage, et dans laquelle la première oreille d'assemblage et la deuxième oreille d'assemblage sont situées à une hauteur différente dans la direction verticale de la troisième oreille d'assemblage et de la quatrième oreille d'assemblage de sorte que la première oreille d'assemblage ou la deuxième oreille d'assemblage d'un bloc puisse être superposée avec la troisième oreille d'assemblage ou la quatrième oreille d'assemblage d'un bloc adjacent.

Ainsi, la disposition des oreilles d'assemblage permet de faciliter l'assemblage entre deux blocs adjacents sans nécessité d'incliner un bloc par rapport à un autre.

Selon un mode de réalisation, la structure flottante comprend une pluralité de rangées de blocs parallèles, deux rangées adjacentes étant assemblées l'une à l'autre par au moins un système de fixation, le système de fixation assemblant deux oreilles d'assemblage situées l'une sur un bloc d'une des rangées adjacentes et l'autre sur un bloc de l'autre des rangées adjacentes, lesdites deux oreilles d'assemblage étant des oreilles d'assemblage différentes de celles utilisées pour assembler les blocs d'une même rangée.

Ainsi, une rangée est assemblée à une rangée adjacente en évitant qu'une oreille d'assemblage soit utilisée pour se fixer à deux oreilles d'assemblages de deux blocs adjacents.

Selon un mode de réalisation, la structure flottante comporte un ou plusieurs systèmes d'ancrage permettant d'ancrer la structure flottante à un fond marin, le système d'ancrage étant fixé à une oreille d'assemblage de la structure flottante ou les systèmes d'ancrage étant fixés sur une pluralité d'oreilles d'assemblage réparties sur une longueur de la structure flottante.

Selon un mode de réalisation, la structure flottante comporte un système d'ancrage permettant d'ancrer la structure flottante à un fond marin, le système d'ancrage étant fixé à un système d'assemblage.

Selon un mode de réalisation, un des systèmes d'assemblage ou une pluralité des systèmes d'assemblage comporte une portion d'ancrage, la portion d'ancrage étant assemblée à un système d'ancrage permettant d'ancrer la structure flottante à un fond marin.

Selon un mode de réalisation, la portion d'ancrage est située à une extrémité du cylindre et dans le prolongement du cylindre.

Selon un mode de réalisation, la structure comprend un équipement de protection s'étendant selon une direction longitudinale de la au moins une rangée, et formant une surface de protection, l'équipement de protection étant fixé à une pluralité des oreilles d'assemblage des blocs, l'équipement de protection étant pourvu de lests de manière qu'au moins une partie de la surface de protection s'étende dans un plan sensiblement vertical, de préférence l'équipement de protection comportant une bâche imperméable ou un filet, par exemple de hauteur plus grande que la hauteur des blocs.

Selon un mode de réalisation, l'invention fournit également une utilisation d'une structure flottante décrit ci-dessus sur un plan d'eau pour former un barrage de protection, dans laquelle chaque bloc comprend une face inférieure et une face supérieure, la face inférieure étant immergée dans le plan d'eau tandis que la face supérieure est émergée hors du plan d'eau, et dans laquelle la surface de protection de l'équipement de protection est au moins partiellement immergée dans le plan d'eau.

Selon un mode de réalisation, la structure flottante forme un barrage contre des algues sargasses ou des algues vertes ou toute pollution de surface telle que des hydrocarbures ou des produits chimiques.

Selon un mode de réalisation, la structure flottante forme un écran de protection d'une zone de baignade contre les méduses irritantes ou les requins.

### Brève description des figures

. L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[Fig.1] La [Fig.1] représente une vue de côté d'un bloc flottant modulaire selon un mode de réalisation.
[Fig.2] La [Fig.2] représente une vue de dessus du bloc flottant de la [Fig.1].
[Fig.3] La [Fig.3] représente une vue de dessus schématique d'une structure flottante selon un premier mode de réalisation, la structure flottante étant composée d'une seule rangée.
[Fig.4] La [Fig.4] représente une vue de dessus schématique d'une structure flottante selon un deuxième mode de réalisation, la structure flottante étant composée d'une seule rangée.
[Fig.5] La [Fig.5] représente une vue de dessus schématique d'une structure flottante selon un troisième mode de réalisation, la structure flottante étant composée d'une pluralité de rangées parallèles.
[Fig.6] La [Fig.6] représente une vue en coupe partielle de la structure flottante de la [Fig.3] selon la ligne VI-VI.
[Fig.7] La [Fig.7] représente un système d'assemblage de deux blocs flottants adapté aussi à l'ancrage de la structure flottante.
[Fig.8] La [Fig.8] représente une vue de côté schématique d'une structure flottante comportant d'un équipement de protection selon un mode de réalisation.
[Fig.9] La [Fig.9] représente une vue en perspective cavalière d'un mode de réalisation particulier de l'équipement de protection, formé de trois pans jointifs dessinant un « Y » et attaché à la structure flottante par des filins.

### Description des modes de réalisation

Dans la suite, il va être décrit une structure flottante 1 comprenant une ou plusieurs rangées 2 de blocs 3 qui sont modulaires, flottants.

Les figures 1 et 2 représentent un bloc 3 de la structure flottante 1 selon un mode de réalisation. Dans ce mode de réalisation, le bloc 3 est de forme parallélépipédique rectangle à section carré et comprend une face supérieure destinée à être émergée hors de l'étendue d'eau, une face inférieure destinée à être immergée dans l'étendue d'eau et quatre faces verticales périphériques 4 se rejoignant au niveau de quatre arêtes verticales 5. Les faces verticales périphériques 4 relient ainsi la face supérieure à la face inférieure. La face inférieure comprend un fond concave qui permet au bloc de coller à la surface de l'eau sans déraper.

Les arêtes verticales 5 comprennent chacune une oreille d'assemblage 6 dans laquelle un système d'assemblage peut être reçu afin d'assembler un bloc 3 avec un bloc adjacent. Les oreilles d'assemblage 6 d'un même bloc 3 sont dans ce mode de réalisation illustré notamment à la [Fig.1], placées chacune à des niveaux différents de l'arête verticale de sorte à ce que l'une des oreilles d'assemblages 6 d'un bloc 3 puissent être superposées avec les autres oreilles d'assemblages 6 d'un autre bloc 3.

Les oreilles d'assemblage 6 comprennent un logement 7 permettant à un système d'assemblage 8 de traverser l'oreille d'assemblage 6. En effet, deux blocs adjacents 3 d'une même rangée 2 sont assemblés l'un à l'autre en superposant une oreille d'assemblage 6 de chacun des blocs 3 adjacents puis en plaçant un système d'assemblage 8 qui traverse les logements 7 des deux oreilles d'assemblage 6 afin de les lier l'une à l'autre.

Les figures 3 à 5 représentent une structure flottante 1 selon une pluralité de modes de réalisation.

En effet, sur la représentation de la [Fig.3], la structure flottante 1 est composée d'une seule rangée 2 comportant une pluralité de blocs 3 assemblées les uns aux autres de manière à former une ligne droite de blocs.

La rangée 2 comprend ainsi une pluralité de blocs 3 assemblés les uns aux autres par des systèmes d'assemblage 8 disposés dans deux oreilles d'assemblage 6 diagonalement opposées de chaque bloc 3, sauf les blocs 3 placés aux extrémités de la rangée 2 qui sont assemblés à un seul bloc 3 adjacent. En effet, comme on peut le voir sur la [Fig.1], un bloc 3 situé entre les extrémités de la rangée 2 possèdent donc deux blocs 3 adjacents dans cette rangée 2. Ce bloc 3 est donc assemblé à ces blocs adjacents par deux de ses oreilles d'assemblage 6 qui sont placées sur deux arêtes verticales 5 séparées par une diagonale du bloc 3.

La structure flottante 1 comprend également deux dispositifs de réglage de l'orientation 14 placés de part et d'autre de la structure flottante 1 qui est ici composée d'une unique rangée 2 de blocs 3. Les dispositifs de réglage de l'orientation 14 sont ici fixées à chaque bloc 3 de la rangée 2 par une oreille d'assemblage 6 faisant saillie vers l'extérieur de la structure flottante 1 et cette oreille d'assemblage 6 n'étant pas utilisée pour assembler deux blocs 3 adjacents entre eux. La longueur du dispositif de réglage de l'orientation 14 entre deux oreilles d'assemblage 6 de deux blocs adjacents est réglée de manière à obtenir l'orientation voulue entre ces deux blocs 3. La longueur du dispositif de réglage de l'orientation 14 est modulée soit en utilisant une corde, un câble ou une chaîne et en tendant la corde, le câble ou la chaîne à la longueur souhaitée entre les oreilles d'assemblage 6, soit en utilisant une barre rigide de la longueur souhaitée, une barre télescopique pouvant être utilisée pour une meilleure adaptabilité.

Ainsi, le dispositif de réglage de l'orientation 14 permet de régler l'orientation des blocs 3 de la structure flottante 1 deux à deux de sorte à régler l'orientation générale de la structure 1.

La structure flottante 1 représentée sur la [Fig.3] comprend également un ou plusieurs systèmes d'ancrage 15 réparties sur la longueur de la structure flottante 1. Comme représenté, chaque système d'ancrage 15 est fixée à la structure flottante 1 au niveau de l'assemblage entre deux oreilles d'assemblage 6 de deux blocs 3 adjacents. Les systèmes d'ancrage 15 sont composés par exemple d'une masse lestée tel qu'une ancre et d'une corde ou chaîne fixée à une extrémité à la structure 1 et à l'autre extrémité à l'ancre.

Le mode de réalisation de la [Fig.4] est similaire au mode de réalisation de la [Fig.3]. En effet, la [Fig.4] représente également une structure flottante 1 composée d'une unique rangée 2 de blocs 3. Toutefois, contrairement à la [Fig.3], la rangée 2 n'est pas agencée de sorte à former une ligne droite. Dans le mode de réalisation de la [Fig.3], les blocs 3 sont orientés les uns par rapport aux autres à l'aide des dispositifs de réglage de l'orientation 14 de sorte à former un angle de 90° entre deux blocs adjacents et ainsi former une ligne droite. Dans le mode de réalisation de la [Fig.4], l'orientation entre deux blocs adjacents est différente de 90° de sorte à ce que la structure flottante 1 de ce mode de réalisation forme une ligne courbée.

La [Fig.5] représente un autre mode de réalisation d'une structure flottante 1. Comme représenté, la structure flottante 1 comprend ici une pluralité de rangées 2 de blocs 3. Chaque rangée 2 est formée comme dans les modes de réalisations précédents. Toutefois les dispositifs de réglage de l'orientation ne sont fixés que sur les rangées 2 définissant le périmètre extérieur de la structure flottante 1. De plus, chaque rangée 2 est assemblée à une rangée 2 adjacente par au moins un système d'assemblage 8. Dans le mode représenté en [Fig.5], chaque rangée 2 est fixée à une rangée adjacente par une pluralité de systèmes d'assemblages 8 et donc par une pluralité de blocs 3 adjacents.

Pour assembler deux rangées 2 adjacentes, au moins un système de fixation 8 assemble deux oreilles d'assemblage 6 situées l'une sur un bloc 3 d'une des rangées adjacentes et l'autre sur un bloc 3 de l'autre des rangées adjacentes. Ces oreilles d'assemblage 6 sont des oreilles d'assemblage 6 qui n'ont pas été utilisées pour assembler les blocs 3 dans chacune des rangées 2.

Dans des modes de réalisations non illustrés, les rangées 2 peuvent être de tailles différentes et deux rangées adjacentes peuvent être par exemple assemblées par un unique système d'assemblage 8.

La [Fig.6] représente un système de fixation 8 selon un mode de réalisation permettant d'assembler deux oreilles d'assemblage 6 de deux blocs 3 adjacents. Le système de fixation 8 traverse les logements 7 des oreilles d'assemblage 6 de manière à les encadrer et à les serrer l'une contre l'autre. Pour cela, le système de fixation 8 du mode de réalisation représenté [Fig.6] comprend une vis 9 et un écrou 10 de sorte à ce que la tête de la vis 9 et l'écrou 10 prennent en sandwich les deux oreilles d'assemblage 6 lors du serrage.

De plus, le système d'assemblage 8 comprend un cylindre 11 placé tout autour de la vis 9 et également inséré dans les logements 7. Le cylindre 11 possède un diamètre extérieur sensiblement égal à un diamètre intérieur des logements 7 de sorte à épouser la forme du logement tout en permettant la rotation du cylindre 11 par rapport aux oreilles d'assemblage 6. De plus, le cylindre 11 limite le débattement radial du système d'assemblage 8 dans les oreilles d'assemblage 6. Une grande rondelle 12 est placée entre la tête de vis et l'une des oreilles d'assemblage 6 et une autre grande rondelle 12 est placée entre l'écrou et l'autre des oreilles d'assemblage 6. Les grandes rondelles 12 comportent un diamètre extérieur supérieur à un diamètre extérieur des logements 7 de sorte à ce que lors du serrage, l'effort de serrage du système vis/écrou soit exercé sur les oreilles d'assemblage 6 et non uniquement sur le cylindre 11. Le système d'assemblage 8 peut également comprendre de petites rondelles 13 de diamètre équivalent au diamètre de la tête de vis et de l'écrou 10, les petites rondelles 13 étant placées entre les grandes rondelles 12 et la tête de vis ou l'écrou 10.

Dans un mode de réalisation non illustré, la vis peut être remplacée par une simple tige filetée équipée d'un deuxième écrou à l'autre extrémité. De plus, le cylindre 11 peut être optionnel dès lors que la vis 9 ou la tige filetée a un diamètre adapté au logement 7.

La [Fig.7] représente un autre mode de réalisation d'un système d'assemblage 8' permettant d'assembler deux oreilles d'assemblage 6 de deux blocs 3 adjacents. Dans ce mode de réalisation, le système d'assemblage 8' peut aussi être adapté pour ancrer la structure flottante. Le système d'assemblage 8' comprend une grande rondelle supérieure 12' qui est soudée au cylindre 11. Dans sa partie inférieure, le cylindre 11 est percé de part en part selon un diamètre. Le perçage est fait à distance de la grande rondelle supérieure 12', distance au-moins égale à l'épaisseur de deux oreilles d'assemblage 6 plus l'épaisseur d'une grande rondelle 12. Une goupille coudée 30 traverse le cylindre 11 au niveau du perçage. La goupille coudée 30 est percée de part en part à l'extrémité de la partie qui traverse le cylindre 11. Une goupille béta 31 traverse la goupille coudée 30 au niveau du perçage. L'ensemble des deux goupilles 30, 31 verrouille efficacement le cylindre 11 aux oreilles 6 lors de l'assemblage. Une grande rondelle 12 est montée libre entre la grande rondelle supérieure 12' et le verrou formé des goupilles 30, 31. Lors de l'assemblage, la grande rondelle 12 est plaquée contre l'oreille 6 inférieure, sous celle-ci, et est maintenue autour du cylindre 11 à l'aide de l'ensemble des deux goupilles 30, 31. Ainsi, le système d'assemblage 8' permet d'assembler deux oreilles d'assemblage 6 de deux blocs 3 adjacents à l'aide du cylindre 11 traversant les deux oreilles d'assemblage 6 et des grandes rondelles 12, 12' venant encadrer celles-ci. Une plaque percée 32 peut être fixée à une extrémité du cylindre 11 distale de la grande rondelle supérieure 12', dans le prolongement du cylindre 11. Une ancre peut être accrochée à la plaque percée 32. L'avantage principal est que l'ancrage tire alors sur deux oreilles d'assemblage 6 et par conséquent ne déséquilibre pas la structure flottante 1.

La [Fig.8] illustre une structure flottante 1 comprenant un équipement de protection 16. L'équipement de protection 16 est fixé à une pluralité d'oreilles d'assemblage 6 tout au long de la structure flottante 1. Les oreilles d'assemblage 6 peuvent être des oreilles d'assemblage 6 faisant saillie vers l'extérieur de la structure flottante 1 ou des oreilles d'assemblage 6 utilisées pour l'assemblage entre bloc. Dans l'exemple illustré, l'équipement de protection 16 est un filet. De plus, dans ce mode de réalisation, deux systèmes d'assemblage 8 de la structure flottante 1 comporte sur une partie supérieure un chandelier 17 muni d'au moins un oeillet configuré pour constituer un point de fixation pour le filet. Le filet peut ainsi soit être fixé uniquement aux chandeliers, soit être fixé aux oreilles d'assemblage 6 soit dans la combinaison des deux fixations. Ce type de chandelier 17 est notamment décrit dans la demande FR2960210.

La [Fig.9] illustre un mode de réalisation avantageux de l'équipement de protection 16, où celui-ci est formé de trois pans jointifs : deux pans obliques 18 et le troisième vertical 19, en-dessous des deux pans obliques 18, l'ensemble dessinant un « Y ». Les pans obliques 18 sont pourvus de filins d'attache 20, chaque filin d'attache 20 d'un pan oblique 18 donné faisant face à un filin d'attache 20 respectif sur l'autre pan oblique 18, les deux filins d'attache 20 formant ainsi une paire 21. Les filins d'attache 20 sont conçus pour qu'une paire de filins d'attache donnée 21 peut être attachée sur un même bloc 3 à des oreilles 6 opposées en diagonale sur le bloc 3. Les trois pans 18, 19 sont en général en bâche imperméable et/ou en filet.

Le filet peut par exemple et de manière non limitative être en Nylon PA 210/180, avec des mailles de 50 mm de côté et fini par un surjet renforcé avec drisse d'un PES de 6 à 10 mm.

Les lests 25 peuvent par exemple et de manière non limitative être une chaîne galvanisée d'une densité de 2 kg/m, glissée dans un fourreau de protection en bâche PVC d'une densité d' 1k/m² doublé par un filet en micro-mailles en PE 8/7.

De telles structures flottantes 1 décrites ci-dessus peuvent être utilisées dans de nombreuses utilisations, telles que des barrières anti-requin, des barrières anti-intrusion, des barres anti-pollution par exemple fuite d'hydrocarbure, des barrages antialgue, des ensembles flottant brise clapot et atténuateur de houle, des plateformes support de panneaux photovoltaïques, des ouvrages pour l'aquaculture et la conchyliculture, ou bien encore des plateformes pour construction divers sur l'eau.

Ce type de structure flottante 1 présente, notamment de par ces évidements, un intérêt d'aération pour les plateformes support de panneaux photovoltaïques et donc de meilleur refroidissement des panneaux, tout en préservant la faune et la flore d'un plan d'eau.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention tel que défini dans les revendications.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Structure flottante (1) pour former un barrage flottant comprenant au moins une rangée (2) de blocs (3) flottants modulaires parallélépipédiques rectangles, un bloc (3) comportant quatre faces périphériques verticales se rejoignant au niveau de quatre arêtes verticales, chaque arête verticale portant une oreille d'assemblage (6) dans laquelle un système d'assemblage (8, 8') peut être reçu afin d'assembler ledit bloc (3) à un ou plusieurs blocs (3) adjacents,
ladite ou chaque rangée (2) comportant une pluralité de blocs (3) assemblés les uns aux autres par des systèmes d'assemblage (8, 8') disposés dans deux oreilles d'assemblage (6) diagonalement opposées de chaque bloc (3), hormis deux blocs (3) d'extrémités,
laquelle structure flottante (1) est configurée de manière que chaque bloc (3) est assemblé à un bloc (3) adjacent par une unique oreille d'assemblage (6),
**caractérisé en ce que** ladite structure flottante (1) comprend un équipement de protection (16) s'étendant selon une direction longitudinale de la au moins une rangée (2), et formant une surface de protection de hauteur plus grande que la hauteur des blocs (3), l'équipement de protection (16) étant fixé à une pluralité des oreilles d'assemblage (6) des blocs (3),
l'équipement de protection (16) comportant des pans jointifs dessinant un "Y", les pans jointifs incluant deux pans obliques (18) dans la partie supérieure et un pan sensiblement vertical (19) dans la partie inférieure, le pan sensiblement vertical (19) étant pourvu de lests (25), chaque pan jointif comportant une bâche imperméable et/ou un filet.

2. Structure flottante (1) selon la revendication 1, dans laquelle l'un des pans obliques (18) est un filet et où les deux autres pans jointifs sont des bâches imperméables.

3. Structure flottante (1) selon la revendication 1, dans laquelle les deux pans obliques (18) et le pan sensiblement vertical (19) sont des filets.

4. Structure flottante (1) selon l'une des revendications 1 à 3, dans laquelle les pans obliques (18) sont pourvus dans leur partie supérieure d'attaches (20), chaque attache (20) d'un pan oblique (18) faisant face à une attache respective de l'autre pan oblique (18), les deux dites attaches formant ainsi une paire (21).

5. Structure flottante (1) selon la revendication 4, dans laquelle chaque paire d'attaches (21) attachée à un bloc (3) est attachée à des oreilles (6) opposées en diagonale sur le bloc (3), à raison d'une attache (20) de la paire (21) par oreille (6) du bloc (3) respectivement.

6. Structure flottante (1) selon l'une des revendications 1 à 5, dans laquelle le système d'assemblage (8) est configuré pour laisser libre la rotation autour d'un axe vertical au niveau de la liaison entre les deux blocs (3) adjacents.

7. Structure flottante (1) selon l'une des revendications 1 à 6, dans laquelle deux blocs (3) adjacents assemblés l'un à l'autre d'une rangée (2) présentent deux oreilles d'assemblage (6) en superposition et dans laquelle les oreilles d'assemblage (6) présentent un logement (7), le système d'assemblage (8, 8') traversant les logements (7) des oreilles d'assemblage (6) superposées afin d'assembler les blocs (3) entre eux.

8. Structure flottante (1) selon l'une des revendications 1 à 7, dans laquelle des blocs (3) situés sur un périmètre extérieur de la structure flottante (1) sont reliées les uns aux autres par un dispositif de réglage de l'orientation (14), le dispositif de réglage de l'orientation (14) étant fixé aux blocs (3) du périmètre extérieur sur une oreille d'assemblage (6) faisant saillie vers l'extérieur de la structure flottante (1), et le dispositif de réglage de l'orientation (14) étant configuré pour ajuster une orientation générale de la structure flottante (1).

9. Structure flottante (1) selon la revendication 8, dans laquelle le dispositif de réglage de l'orientation (14) est situé sur au moins deux bords opposées du périmètre extérieure de la structure flottante (1).

10. Structure flottante (1) selon la revendication 8 ou la revendication 9, dans laquelle le dispositif de réglage de l'orientation (14) comporte au moins une corde ou au moins un câble ou au moins une barre ou au moins une chaîne.

11. Structure flottante (1) selon l'une des revendications 1 à 10, dans laquelle les oreilles d'assemblage (6) de chaque bloc (3) sont constituées d'une première oreille d'assemblage (6), d'une deuxième oreille d'assemblage (6), d'une troisième oreille d'assemblage (6) diagonalement opposée à la première oreille d'assemblage (6) et d'une quatrième oreille d'assemblage (6) diagonalement opposée à la deuxième oreille d'assemblage (6), et dans laquelle la première oreille d'assemblage (6) et la deuxième oreille d'assemblage (6) sont situées à une hauteur différente dans la direction verticale de la troisième oreille d'assemblage (6) et de la quatrième oreille d'assemblage (6) de sorte que la première oreille d'assemblage (6) ou la deuxième oreille d'assemblage (6) d'un bloc (3) puisse être superposée avec la troisième oreille d'assemblage (6) ou la quatrième oreille d'assemblage (6) d'un bloc (3) adjacent.

12. Structure flottante (1) selon l'une des revendications 1 à 11, dans laquelle la structure flottante (1) est constituée d'une unique rangée (2) de blocs flottants (3) de sorte que chaque bloc est relié au plus à deux blocs adjacents.

13. Structure flottante (1) selon l'une des revendications 1 à 11, dans laquelle la structure flottante (1) comprend une pluralité de rangées (2) de blocs (3) parallèles, deux rangées (2) adjacentes étant assemblées l'une à l'autre par au moins un système de fixation, le système de fixation assemblant deux oreilles d'assemblage (6) situées l'une sur un bloc (3) d'une des rangées (2) adjacentes et l'autre sur un bloc (3) de l'autre des rangées (2) adjacentes, lesdites deux oreilles d'assemblage (6) étant des oreilles d'assemblage (6) différentes de celles utilisées pour assembler les blocs (3) d'une même rangée (2).

14. Structure flottante (1) selon l'une des revendications 1 à 13, dans laquelle la structure flottante (1) comporte un système d'ancrage (15) permettant d'ancrer la structure flottante (1) à un fond marin, le système d'ancrage (15) étant fixé à une oreille d'assemblage (6) de la structure flottante (1) ou à un système d'assemblage (8').

15. Utilisation d'une structure flottante (1) selon l'une des revendications 1 à 14 sur un plan d'eau pour former un barrage de protection, dans laquelle chaque bloc (3) comprend une face inférieure et une face supérieure, la face inférieure étant immergée dans le plan d'eau tandis que la face supérieure est émergée hors du plan d'eau, et dans laquelle la surface de protection de l'équipement de protection (16) est au moins partiellement immergée dans le plan d'eau.

16. Utilisation selon la revendication 15, dans laquelle la structure flottante forme un barrage contre des algues sargasses ou des algues vertes ou toute pollution de surface telle que des hydrocarbures ou des produits chimiques.

17. Utilisation selon la revendication 15, dans laquelle la structure flottante forme un écran de protection d'une zone de baignade contre les méduses irritantes ou les requins.

## Patentansprüche

1. Schwimmende Struktur (1) zur Bildung einer schwimmenden Sperre, die mindestens eine Reihe (2) von modularen, rechteckigen, parallelepipedischen, schwimmenden Blöcken (3) umfasst, wobei ein Block (3) vier vertikale Umfangsflächen aufweist, die sich an vier vertikalen Kanten treffen, wobei jede vertikale Kante ein Verbindungslasche (6) aufweist, in der ein Verbindungssystem (8, 8') aufgenommen werden kann, um den Block (3) mit einem oder mehreren benachbarten Blöcken (3) zu verbinden,
wobei die oder jede Reihe (2) eine Vielzahl von Blöcken (3) umfasst, die durch Verbindungssysteme (8, 8') miteinander verbunden sind, die in zwei diagonal gegenüberliegenden Verbindungslaschen (6) jedes Blocks (3), abgesehen von zwei Endblöcken (3), angeordnet sind, wobei die schwimmende Struktur (1) so konfiguriert ist, dass jeder Block (3) mit einem benachbarten Block (3) durch eine einzige Verbindungslasche (6) verbunden ist,
**dadurch gekennzeichnet, dass** die
schwimmende Struktur (1) eine Schutzausrüstung (16) umfasst, die sich in Längsrichtung der mindestens einen Reihe (2) erstreckt und eine Schutzfläche bildet, deren Höhe größer ist als die Höhe der Blöcke (3), wobei die Schutzausrüstung (16) an einer Vielzahl von Verbindungslaschen (6) der Blöcke (3) befestigt ist,
wobei die Schutzausrüstung (16) aneinandergrenzende Flächen aufweist, die ein "Y" bilden, wobei die aneinandergrenzenden Flächen zwei schräge Flächen (18) im oberen Teil und eine im Wesentlichen vertikale Fläche (19) im unteren Teil umfassen, wobei die im Wesentlichen vertikale Fläche (19) mit Gewichten (25) versehen ist, wobei jede aneinandergrenzende Fläche eine wasserdichte Plane und/oder ein Netz aufweist.

2. Schwimmende Struktur gemäß Anspruch 1, wobei eine der schrägen Flächen (18) ein Netz ist und wobei die beiden anderen angrenzenden Flächen wasserdicht Planen sind.

3. Schwimmende Struktur gemäß Anspruch 1, wobei die beiden schrägen Flächen (18) und die im Wesentlichen vertikale Fläche (19) Netze sind.

4. Schwimmende Struktur gemäß einem der Ansprüche 1 bis 3, wobei die schrägen Flächen (18) in ihrem oberen Teil mit Befestigungen (20) versehen sind, wobei jede Befestigung (20) einer schrägen Fläche (18) einer entsprechenden Befestigung der anderen schrägen Fläche (18) gegenüberliegt, so dass die beiden genannten Befestigungen ein Paar (21) bilden.

5. Schwimmende Struktur (1) gemäß Anspruch 4, wobei jedes an einem Block (3) befestigtes Paar von Befestigungen (21) an diagonal gegenüberliegenden Laschen (6) an dem Block (3) anhand einer Befestigung (20) des Paars (21) pro Lasche (6) des jeweiligen Blocks (3) befestigt ist.

6. Schwimmende Struktur (1) gemäß einem der Ansprüche 1 bis 5, wobei das Verbindungssystem (8) so konfiguriert ist, dass es an der Verbindung zwischen den beiden benachbarten Blöcken (3) eine freie Drehung um eine vertikale Achse zulässt.

7. Schwimmende Struktur (1) gemäß einem der Ansprüche 1 bis 6, wobei zwei benachbarte, miteinander verbundene Blöcke (3) einer Reihe (2) zwei übereinander angeordnete Verbindungslaschen (6) aufweisen und wobei die Verbindungslaschen (6) eine Aufnahme (7) aufweisen, wobei das Verbindungssystem (8, 8') die Aufnahmen (7) der übereinander angeordneten Verbindungslaschen (6) durchdringt, um die Blöcke (3) miteinander zu verbinden.

8. Schwimmende Struktur (1) gemäß einem der Ansprüche 1 bis 7, wobei die Blöcke (3) an einem Außenumfang der schwimmenden Struktur (1) durch eine Ausrichtungsvorrichtung (14) miteinander verbunden sind, wobei die Ausrichtungsvorrichtung (14) an den Blöcken (3) des Außenumfangs an einer Verbindungslasche (6) befestigt ist, die von der schwimmenden Struktur (1) nach außen vorsteht, wobei die Ausrichtungsvorrichtung (14) konfiguriert ist, um eine allgemeine Ausrichtung der schwimmenden Struktur (1) einzustellen.

9. Schwimmende Struktur (1) gemäß Anspruch 1, wobei die Ausrichtungsvorrichtung (14) an mindestens zwei gegenüberliegenden Kanten des Außenumfangs der schwimmenden Struktur (1) angeordnet ist.

10. Schwimmende Struktur (1) gemäß Anspruch 8 oder Anspruch 9, wobei die Ausrichtungsvorrichtung (14) mindestens ein Seil oder mindestens ein Kabel oder mindestens eine Stange oder mindestens eine Kette umfasst.

11. Schwimmende Struktur (1) gemäß einem der Ansprüche 1 bis 10, wobei die Verbindungslaschen (6) jedes Blocks (3) aus einer ersten Verbindungslasche (6), einer zweiten Verbindungslasche (6), einer dritten Verbindungslasche (6), die der ersten Verbindungslasche (6) diagonal gegenüberliegt, und einer vierten Verbindungslasche (6), die der zweiten Verbindungslasche (6) diagonal gegenüberliegt, bestehen, wobei die erste Verbindungslasche (6) und die zweite Verbindungslasche (6) auf einer unterschiedlichen Höhe in der vertikalen Richtung der dritten Verbindungslasche (6) und der vierten Verbindungslasche (6) angeordnet sind, so dass die erste Verbindungslasche (6) oder die zweite Verbindungslasche (6) eines Blocks (3) mit der dritten Verbindungslasche (6) oder der vierten Verbindungslasche (6) eines benachbarten Blocks (3) überlagert werden kann.

12. Schwimmende Struktur (1) gemäß einem der Ansprüche 1 bis 11, wobei die schwimmende Struktur (1) aus einer einzelnen Reihe (2) von schwimmenden Blöcken (3) besteht, so dass jeder Block mit höchstens zwei benachbarten Blöcken verbunden ist.

13. Schwimmende Struktur (1) gemäß einem der Ansprüche 1 bis 11, wobei die schwimmende Struktur (1) eine Vielzahl von Reihen (2) paralleler Blöcke (3) umfasst, wobei zwei benachbarte Reihen (2) durch mindestens ein Verbindungssystem miteinander verbunden sind, wobei das Befestigungssystem zwei Verbindungslaschen (6) zusammenfügt, von denen eine an einem Block (3) einer der benachbarten Reihen (2) und die andere an einem Block (3) der anderen der benachbarten Reihen (2) angeordnet ist, wobei die beiden Verbindungslaschen (6) andere Verbindungslaschen (6) sind als diejenigen, die zum Zusammenfügen der Blöcke (3) einer gleichen Reihe (2) verwendet werden.

14. Schwimmende Struktur (1) gemäß einem der Ansprüche 1 bis 13, wobei die schwimmende Struktur (1) ein Verankerungssystem (15) umfasst, das es ermöglicht, die schwimmende Struktur (1) an einem Meeresboden zu verankern, wobei das Verankerungssystem (15) an einer Verbindungslasche (6) der schwimmenden Struktur (1) oder an einem Verbindungssystem (8') befestigt ist.

15. Verwendung einer schwimmenden Struktur (1) gemäß einem der Ansprüche 1 bis 14 auf einem Gewässer, um eine Schutzsperre zu bilden, wobei jeder Block (3) eine Unterseite und eine Oberseite umfasst, wobei die Unterseite in das Gewässer eingetaucht ist, während die Oberseite aus dem Gewässer herausragt, und wobei die Schutzoberfläche der Schutzausrüstung (16) zumindest teilweise in das Gewässer eingetaucht ist.

16. Verwendung gemäß Anspruch 15, wobei die schwimmende Struktur eine Sperre bildet gegen Sargassum- oder Grünalgen oder jegliche Oberflächenverschmutzung wie Kohlenwasserstoffe oder Chemikalien.

17. Verwendung gemäß Anspruch 15, wobei die schwimmende Struktur eine Abschirmung bildet, um einen Badebereich vor reizenden Quallen oder Haien zu schützen.

## Claims

1. A floating structure (1) for forming a floating barrier comprising at least one row (2) of rectangular parallelepiped modular floating blocks (3), a block (3) having four vertical peripheral faces meeting at four vertical edges, each vertical edge carrying an assembly lug (6) in which an assembly system (8, 8') can be received in order to assemble said block (3) to one or more adjacent blocks (3),
said or each row (2) comprising a plurality of blocks (3) joined to one another by assembly systems (8, 8') arranged in two diagonally opposed assembly lugs (6) of each block (3), apart from two end blocks (3),
in which the floating structure (1) is configured so that each block (3) is connected to an adjacent block (3) by a single connecting lug (6),
**characterised in that** the floating structure (1) comprises protective equipment (16) extending in a longitudinal direction of the at least one row (2), and forming a protective surface of greater height than the height of the blocks (3), the protective equipment (16) being fixed to a plurality of the assembly lugs (6) of the blocks (3),
the protective equipment (16) comprising abutting flaps forming a "Y", the abutting flaps including two oblique flaps (18) in the upper part and a substantially vertical flap (19) in the lower part, the substantially vertical flap (19) being provided with weights (25), each abutting flap comprising a waterproof tarpaulin and/or a net.

2. Floating structure (1) according to claim 1, in which one of the sloping sections (18) is a net and the other two adjoining sections are waterproof tarpaulins.

3. Floating structure (1) according to claim 1, in which the two oblique sides (18) and the substantially vertical side (19) are nets.

4. Floating structure (1) according to one of claims 1 to 3, in which the oblique flaps (18) are provided in their upper part with fasteners (20), each fastener (20) of one oblique flap (18) facing a respective fastener of the other oblique flap (18), the two said fasteners thus forming a pair (21).

5. Floating structure (1) according to claim 4, in which each pair of fasteners (21) attached to a block (3) is attached to diagonally opposite lugs (6) on the block (3), one fastener (20) of the pair (21) per lug (6) of the block (3) respectively.

6. Floating structure (1) according to one of claims 1 to 5, in which the assembly system (8) is configured to allow free rotation about a vertical axis at the connection between the two adjacent blocks (3).

7. Floating structure (1) according to one of claims 1 to 6, in which two adjacent interconnected blocks (3) of a row (2) have two superimposed connecting lugs (6) and in which the connecting lugs (6) have a recess (7), the assembly system (8, 8') passing through the recesses (7) of the superimposed connecting lugs (6) in order to connect the blocks (3) to one another.

8. Floating structure (1) according to one of claims 1 to 7, in which blocks (3) located on an outer perimeter of the floating structure (1) are connected to one another by an orientation-adjusting device (14), the orientation adjusting device (14) being attached to the blocks (3) of the outer perimeter on an assembly lug (6) projecting outwards from the floating structure (1), and the orientation adjusting device (14) being configured to adjust a general orientation of the floating structure (1).

9. Floating structure (1) according to claim 8, in which the orientation adjusting device (14) is located on at least two opposite edges of the outer perimeter of the floating structure (1).

10. Floating structure (1) according to claim 8 or claim 9, in which the orientation adjusting device (14) comprises at least one rope or at least one cable or at least one bar or at least one chain.

11. Floating structure (1) according to one of claims 1 to 10, in which the connecting lugs (6) of each block (3) consist of a first connecting lug (6), a second connecting lug (6), a third connecting lug (6) diagonally opposite the first connecting lug (6) and a fourth connecting lug (6) diagonally opposite the second connecting lug (6), and in which the first connecting lug (6) and the second connecting lug (6) are located at a different height in the vertical direction from the third connecting lug (6) and the fourth connecting lug (6) so that the first connecting lug (6) or the second connecting lug (6) of one block (3) can be superimposed with the third connecting lug (6) or the fourth connecting lug (6) of an adjacent block (3).

12. Floating structure (1) according to one of claims 1 to 11, in which the floating structure (1) consists of a single row (2) of floating blocks (3) so that each block is connected to at most two adjacent blocks

13. Floating structure (1) according to one of claims 1 to 11, in which the floating structure (1) comprises a plurality of rows (2) of parallel blocks (3), two adjacent rows (2) being joined together by at least one fastening system, the fastening system assembling two assembly lugs (6) located one on a block (3) of one of the adjacent rows (2) and the other on a block (3) of the other of the adjacent rows (2), said two assembly lugs (6) being assembly lugs (6) different from those used to assemble the blocks (3) of the same row (2).

14. Floating structure (1) according to one of claims 1 to 13, in which the floating structure (1) comprises an anchoring system (15) for anchoring the floating structure (1) to a seabed, the anchoring system (15) being attached to an assembly lug (6) of the floating structure (1) or to an assembly system (8').

15. Use of a floating structure (1) according to one of claims 1 to 14 on a water surface to form a protective dam, in which each block (3) comprises a lower face and an upper face, the lower face being submerged in the water surface while the upper face is emerged from the water surface, and in which the protective surface of the protective equipment (16) is at least partially submerged in the water surface.

16. Use according to claim 15, in which the floating structure forms a barrier against sargassum or green algae or any surface pollution such as hydrocarbons or chemicals.

17. Use according to claim 15, in which the floating structure forms a protective screen for a bathing area against irritating jellyfish or sharks.
